# EUROPÄISCHE PATENTSCHRIFT

(11) **EP 1 131 560 B1**
(45) Veröffentlichungstag und Bekanntmachung des Hinweises auf die Patenterteilung: **22.03.2006**
(21) Anmeldenummer: 00969250.0
(22) Anmeldetag: 26.08.2000
(51) Int. Cl.: F04D 29/18

(54) **SEITENKANALPUMPE**
SIDE CHANNEL PUMP
POMPE REGENERATIVE

(30) Priorität: 10.09.1999 DE 19943261
(43) Veröffentlichungstag der Anmeldung: 12.09.2001
(73) Patentinhaber: SIEMENS AKTIENGESELLSCHAFT, 80333 München (DE)
(72) Erfinder: WILHELM, Hans-Dieter, 61267 Neu-Anspach (DE); BARTH, Holger, 36289 Friedewald (DE); STAAB, Matthias, 36211 Alheim (DE)
(86) Internationale Anmeldenummer: PCT/EP2000/008334
(87) Internationale Veröffentlichungsnummer: WO 2001/020169

(56) Entgegenhaltungen:
- WO-A-92/00457
- DE-C- 19 749 404
- US-A- 5 921 746

## Beschreibung

Die Erfindung betrifft eine Förderpumpe mit einem angetriebenen, sich in einem Pumpengehäuse drehenden, in seinen Stirnseiten zumindest einen Kranz Schaufelkammern begrenzende Leitschaufeln aufweisenden Laufrad, bei dem die Schaufelkammern einen Einströmbereich und einen Ausströmbereich für das zu fördernde Medium haben, und mit zumindest einem Bereich der Leitschaufeln in dem Pumpengehäuse angeordneten teilringförmigen Kanal, welcher mit den Schaufelkammern eine Förderkammer von einem Einlasskanal zu einem Auslasskanal bildet, wobei die Kontur der Schaufelkammern von zumindest einem Radius mit einem Ursprung innerhalb der Förderkammer gebildet ist.

Solche Förderpumpen werden häufig zum Fördern von Kraftstoff in einem Kraftstoffbehälter oder zum Fördern von Waschflüssigkeit in einer Scheibenwaschanlage eine Kraftfahrzeuges eingesetzt und sind aus der Praxis bekannt. Die bekannte Förderpumpe hat in beiden Stirnseiten des Laufrades jeweils einen Kranz Schaufelkammern. Die Schaufelkammern werden in der radial äußeren Richtung von einer geraden, senkrecht zu den Stirnseiten des Laufrades angeordneten Wand begrenzt. Die zur radial inneren Richtung des Laufrades weisende Kontur der Schaufelkammern wird von einem Radius erzeugt. Der Ursprung des Radius ist auf der senkrecht zu den Stirnseiten des Laufrades angeordneten Mittellinie angeordnet. Dieser Ursprung ist gleichzeitig Ursprung eines zweiten, den teilringförmigen Kanal bildenden Radius.

Aus der DE 197 49 404 Cl ist eine Förderpumpe mit zueinander versetzt angeordneten Schaufelkammern bekannt, in dem die durch Radien gebildete radial innere und radial äußere Kontur der Schaufelkammern zueinander asymmetrisch gestaltet sind.

Nachteilig bei der bekannten Förderpumpe ist, dass die Förderpumpe in dem zu fördernden Medium Verwirbelungen erzeugt. Diese Verwirbelungen führen zu einem niedrigen Wirkungsgrad der Förderpumpe. Bei nahe am Siedepunkt befindlichen Medien, wie beispielsweise heißer Otto-Kraftstoff, besteht zudem die Gefahr der Bildung von Dampfblasen innerhalb der Förderkammer. Die Dampfblasen führen zu einer starken Verringerung des von der Förderpumpe geförderten Volumenstroms.

Der Erfindung liegt das Problem zugrunde, eine Förderpumpe der eingangs genannten Art so zu gestalten, daß sie einen möglichst hohen Wirkungsgrad aufweist und die Bildung von Dampfblasen zuverlässig vermeidet.

Dieses Problem wird erfindungsgemäß dadurch gelöst, daß der Ursprung des Radius von der durch den Radius bestimmten Kontur der Schaufelkammer aus gesehen in dem einer senkrecht zur Stirnseite des Laufrades verlaufenden Mittellinie der Schaufelkammer gegenüberliegenden Bereich angeordnet ist.

Durch diese Gestaltung hat die Schaufelkammer in ihrem von dem Radius gebildeten Bereich eine von der Stirnseite aus sehr flach ansteigende Kontur. Über diese flach gestaltete Kontur wechselt eine Zirkulationsströmung in der Förderkammer zwischen dem Laufrad und dem Pumpengehäuse. Da die Zirkulationsströmung in diesem Bereich nur eine geringe Umlenkung erfährt, wird die Gefahr von Verwirbelungen besonders gering gehalten. Hierdurch wird zudem die Bildung von Dampfblasen vermieden.

Das Laufrad läßt sich gemäß einer vorteilhaften Weiterbildung der Erfindung kostengünstig fertigen, wenn die Ursprünge mehrerer Radien für einander gegenüberstehender Konturen der Schaufelkammern auf einer gemeinsamen, parallel zu der Stirnseite des Laufrades verlaufenden Ebene innerhalb des Laufrades angeordnet sind.

In dem Bereich, in dem die Zirkulationsströmung zwischen der Schaufelkammer und dem teilringförmigen Kanal wechselt, entstehen häufig Verwirbelungen. Die hier verwirbelte Zirkulationsströmung kann sich gemäß einer anderen vorteilhaften Weiterbildung der Erfindung schnell wieder beruhigen, wenn die Schaufelkammern von der parallel zu der Stirnseite des Laufrades verlaufenden Ebene bis zu der Stirnseite in ihren an die Leitschaufeln angrenzenden Bereichen senkrecht zu der Stirnseite des Laufrades geführte Begrenzungen aufweisen.

Das Laufrad hat gemäß einer anderen vorteilhaften Weiterbildung der Erfindung einfach aufgebaute Schaufelkammern und läßt sich daher besonders kostengünstig fertigen, wenn die Ursprünge zweier, jeweils einander gegenüberliegende Konturen erzeugender Radien spiegelbildlich zu der Mittellinie der Schaufelkammer angeordnet sind. Hierdurch kann die Mittellinie als Symmetrielinie für die zum Zentrum des Laufrades weisende Kontur und die von dem Zentrum des Laufrades wegweisende Kontur gestaltet sein.

Die erfindungsgemäße Förderpumpe hat einen besonders hohen Wirkungsgrad, wenn der Abstand der Ursprünge der Radien von der Mittellinie ungefähr denselben Betrag aufweist wie deren Abstand von der Stimseite.

Einander gegenüberliegend angeordnete Schaufelkammern könnten wie bei der bekannten Förderpumpe in einem radial äußeren Bereich des Laufrades miteinander verbunden sein. Zur weiteren Erhöhung des Wirkungsgrades der erfindungsgemäßen Förderpumpe trägt es jedoch bei, wenn spiegelbildlich in beiden Stirnseiten des Laufrades einander gegenüberliegend angeordnete Schaufelkammern ausschließlich im Bereich der Mittellinie miteinander verbunden sind. Hierdurch kann die Zirkulationsströmung mit besonders geringen Verwirbelungen von der einen Förderkammer in die andere Förderkammer überströmen. Die Gefahr der Bildung von Dampfblasen wird hierdurch zudem ebenfalls besonders gering gehalten.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Figur 1: eine Schnittdarstellung durch eine erfindungsgemäße Förderpumpe,
- Figur 2: eine vergrößerte Darstellung der Förderpumpe aus Figur 1 im Bereich von Förderkammern.

Figur 1 zeigt einen Längsschnitt durch eine von einem Elektromotor 1 angetriebene, als axial durchströmte Seitenkanalpumpe ausgebildete Förderpumpe 2, welche beispielsweise zum Fördern von Kraftstoff aus einem nicht dargestellten Kraftstoffbehälter eines Kraftfahrzeuges vorgesehen sein kann. Die Förderpumpe 2 hat ein Pumpengehäuse 3, in welchem ein drehfest auf einer Welle 4 des Elektromotors 1 befestigtes Laufrad 5 angeordnet ist. Das Pumpengehäuse 3 hat an seiner dem Elektromotor 1 abgewandten Seite einen Einlaßkanal 6 und auf der dem Elektromotor 1 zugewandten Seite einen Auslaßkanal 7. Der Einlaßkanal 6 mündet in eine Förderkammer 8. Eine zweite Förderkammer 9 mündet in den Auslaßkanal 7. Die Förderkammern 8, 9 weisen jeweils in dem Pumpengehäuse 3 eingearbeitete, teilringförmige Kanäle 10, 11 und in dem Laufrad 5 angeordnete Schaufelkammern 12, 13 auf. Die Schaufelkammern 12, 13 werden jeweils von Leitschaufeln 14, 15 begrenzt und weisen jeweils einen Einströmbereich 16, 17 zum Einströmen des zu fördernden Mediums und einen Ausströmbereich 18, 19 auf. Zwischen dem Einströmbereich 16, 17 und dem Ausströmbereich 18, 19 sind einander gegenüberliegende Schaufelkammern 12, 13 miteinander verbunden. Bei einer Drehung des Laufrades 5 entstehen in den Förderkammern 8, 9 jeweils Zirkulationsströmungen. Von der Zirkulationsströmung der einlaßseitigen Förderkammer 8 wird ein Teilstrom abgezweigt und strömt in die auslaßseitige Förderkammer 9 über. In der Zeichnung sind die Strömungen mit Pfeilen gekennzeichnet.

Figur 2 zeigt stark vergrößert die Förderpumpe 2 aus Figur 1 im Bereich der Förderkammern 8, 9. Hierbei ist zu erkennen, daß die Schaufelkammern 12, 13 jeweils zu einer senkrecht zu einer Stirnseite verlaufenden Mittellinie symmetrisch gestaltet sind. Die Schaufelkammern 12, 13 weisen in den Einströmbereichen 16, 17 und in den Ausströmbereichen 18, 19 jeweils eine von Radien *R* gebildete Kontur auf. Die Radien *R* haben hierbei einen von der jeweiligen Kontur aus gesehen hinter der Mittellinie angeordneten Ursprung. Die Ursprünge der Radien *R* befinden sich zudem in einer gemeinsamen parallel zu der Stirnseite des Laufrades 5 angeordneten Ebene. Zur Verdeutlichung sind die Ebenen der Schaufelkammern 12, 13 in der Zeichnung strichpunktiert dargestellt. Hierdurch gelangt die Zirkulationsströmung mit besonders geringen Verwirbelungen von den teilringförmigen Kanälen 10, 11 in die Schaufelkammern 12, 13. Die Ebene der Ursprünge der Radien *R* hat ungefähr denselben Abstand von der Stirnseite des Laufrades 5 wie die Ursprünge der Radien R von der Mittellinie.

## Patentansprüche

1. Förderpumpe (2) mit einem angetriebenen, sich in einem Pumpengehäuse (3) drehenden, in seinen Stirnseiten zumindest einen Kranz Schaufelkammern (12, 13) begrenzende Leitschaufeln (14, 15) aufweisenden Laufrad (5), bei dem die Schaufelkammern (12, 13) einen Einströmbereich (16, 17) und einen Ausströmbereich (18, 19) für das zu fördernde Medium haben, und mit zumindest einem im Bereich der Leitschaufeln (5) in dem Pumpengehäuse (3) angeordneten teilringförmigen Kanal (10, 11), welcher mit den Schaufelkammern (12, 13) eine Förderkammer (8, 9) von einem Einlasskanal (6) zu einem Auslasskanal (7) bildet, wobei die Kontur der Schaufelkammern (12, 13) von zumindest einem Radius (R) mit einem Ursprung innerhalb der Förderkammer (8, 9) gebildet ist, **dadurch gekennzeichnet, dass** der Ursprung der Radien (R) von der durch den Radius (R) bestimmten Kontur der Schaufelkammer (12, 13) aus gesehen jeweils in dem einer senkrecht zur Stirnseite des Laufrades (5) verlaufenden Mittellinie der Schaufelkammer (12, 13) gegenüberliegenden Bereich angeordnet ist, und dass die Ursprünge mehrerer Radien (R) für einander gegenüberstehender Konturen der Schaufelkammern (12, 13) auf einer gemeinsamen, parallel zu der Stirnseite des Laufrades (5) verlaufenden Ebene innerhalb eines Laufrades (5) angeordnet sind.

2. Förderpumpe nach Anspruch 1 oder 2, **dadurch gekennzeichnet, daß** die Schaufelkammern (12, 13) von der parallel zu der Stirnseite des Laufrades (5) verlaufenden Ebene bis zu der Stirnseite in ihren an die Leitschaufeln (14, 15) angrenzenden Bereichen senkrecht zu der Stirnseite des Laufrades (5) geführte Begrenzungen aufweisen.

3. Förderpumpe nach zumindest einem der vorhergehenden Ansprüche, **dadurch gekennzeichnet, daß** die Ursprünge zweier, jeweils einander gegenüberliegende Konturen erzeugender Radien (R) spiegelbildlich zu der Mittellinie der Schaufelkammer (12, 13) angeordnet sind.

4. Förderpumpe nach zumindest einem der vorhergehenden Ansprüche, **dadurch gekennzeichnet, daß** der Abstand der Ursprünge der Radien (R) von der Mittellinie ungefähr denselben Betrag aufweist wie deren Abstand von der Stirnseite.

5. Förderpumpe nach zumindest einem der vorhergehenden Ansprüche, **dadurch gekennzeichnet, daß** spiegelbildlich in beiden Stirnseiten des Laufrades (5) einander gegenüberliegend angeordnete Schaufelkammern (12, 13) ausschließlich im Bereich der Mittellinie miteinander verbunden sind.

## Claims

1. Feed chamber (2) having a driven impeller (5) which rotates in a pump housing (3) and which has guide vanes (14, 15) in its end sides which delimit at least one ring of vane chambers (12, 13) in which the vane chambers (12,13) have an inflow region (16, 17) and an outflow region (18, 19) for the medium to be fed, and having at least one partially annular channel (10, 11) arranged in the pump housing (3) in the region of the guide vanes (14, 15), which partially annular channel (10, 11) forms, together with the vane chambers (12, 13), a supply channel (8, 9) from an inlet channel (6) to an outlet channel (7), the contour of the vane chambers (12, 13) being formed from at least one radius (R) having an origin within the feed chamber (8, 9), **characterized in that** the origin of the radii (R), as seen from the contour, which is defined by the radius (R), of the vane chamber (12, 13), is arranged in the region situated opposite a vane chamber (12, 13) centre line which runs perpendicular to the end side of the impeller (5), and **in that** the origins of several radii (R) for mutually opposite contours of the vane chambers (12, 13) are arranged within an impeller (5) on a common plane which runs parallel to the end side of the impeller (5).

2. Feed chamber according to Claim 1, **characterized in that** the vane chambers (12, 13) have, in their regions which adjoin the guide vanes (14, 15), delimitations which extend perpendicularly with respect to the end side of the impeller (5) from the plane which runs parallel to the end side of the impeller (5) to the end side.

3. Feed chamber according to at least one of the preceding claims, **characterized in that** the origins of two radii (R) which each generate contours which are opposite one another are arranged symmetrically about the centre line of the vane chamber (12, 13).

4. Feed chamber according to at least one of the preceding claims, **characterized in that** the distance of the origins of the radii (R) from the centre line has approximately the same magnitude as their distance from the end side.

5. Feed chamber according to at least one of the preceding claims, **characterized in that** vane chambers (12, 13) which are arranged symmetrically opposite one another in both ends of the impeller (5) are connected to one another exclusively in the region of the centre line.

## Revendications

1. Pompe d'alimentation (2) comportant un rotor (5) entraîné, tournant dans un corps de pompe (3) et ayant, dans ses faces latérales, au moins une couronne d'aubes directrices (14, 15) limitant des chambres d'aubes (12, 13), dans laquelle les chambres d'aubes (12, 13) ont, pour le fluide à transporter, une zone d'admission (16, 17) et une zone d'éjection (18, 19), et au moins un canal en forme d'anneau partiel (10, 11) disposé dans la zone des aubes directrices (14, 15) dans le corps de pompe (3), canal qui forme, avec les chambres d'aubes (12, 13), une cavité de transport (8, 9) allant d'un canal d'admission (6) vers un canal d'éjection (7), où le contour des chambres d'aubes (12, 13) est généré par au moins un rayon (R) dont l'origine est à l'intérieur de la cavité de transport (8, 9), **caractérisée par le fait que** l'origine des rayons (R), vue à partir du contour de la chambre d'aubes (12, 13) déterminé par le rayon (R), est disposée dans la zone opposée à une ligne médiane de la chambre d'aubes (12, 13) perpendiculaire à la face latérale du rotor (5) et que les origines de plusieurs rayons (R) pour des contours des chambres d'aubes (12, 13) se faisant face sont disposées, à l'intérieur d'un rotor (5), sur un plan commun parallèle à la face latérale du rotor (5).

2. Pompe d'alimentation selon la revendication 1 **caractérisée par le fait que** les chambres d'aubes (12, 13) comportent, du plan parallèle à la face latérale du rotor (5) jusqu'à la face latérale, dans leurs zones voisines des aubes directrices (14, 15), des limitations perpendiculaires à la face latérale du rotor(5).

3. Pompe d'alimentation selon au moins l'une des revendications précédentes **caractérisée par le fait que** les origines de deux rayons (R) générant des contours se faisant face l'un à l'autre sont symétriques par rapport à la ligne médiane des chambres d'aubes (12, 13).

4. Pompe d'alimentation selon au moins l'une des revendications précédentes **caractérisée par** l**e fait que** la distance des origines des rayons (R) de la ligne médiane est approximativement égale à leur distance de la face latérale.

5. Pompe d'alimentation selon au moins l'une des revendications précédentes **caractérisée par le fait que** des chambres d'aubes (12, 13) placées l'une en face de l'autre d'une façon symétrique dans les deux faces latérales du rotor (5) sont exclusivement reliées l'une à l'autre dans la zone de la ligne médiane.
